# EUROPÄISCHE PATENTSCHRIFT

(11) **EP 4 445 889 B1**
(45) Veröffentlichungstag und Bekanntmachung des Hinweises auf die Patenterteilung: **03.06.2026**
(21) Anmeldenummer: 24169505.5
(22) Anmeldetag: 10.04.2024
(51) Int. Cl.: A61G 5/10, A61G 5/12

(54) **SITZ- UND STEHMÖBEL ZUR UNTERSTÜTZUNG DER BEWEGUNG EINER PERSON MIT MUSKELHYPOTONIE, ATAXIE UND/ODER SPASTISCHER CEREBRALPARESE**
SITTING AND STANDING FURNITURE FOR SUPPORTING MOVEMENT OF A PERSON WITH MUSCLE HYPOTENSIVE, ATAXIA AND/OR SPASTIC CEREBRAL PALATAL
SIÈGE ET MEUBLE POUR SUPPORTER LE MOUVEMENT D'UNE PERSONNE SOUFFRANT D'HYPOTENSION MUSCULAIRE, D'ATAXIE ET/OU DE PARALYSIE CÉRÉBRALE SPASTIQUE

(30) Priorität: 11.04.2023 DE 202023101809 U
(43) Veröffentlichungstag der Anmeldung: 16.10.2024
(73) Patentinhaber: Siebold, Dagmar, 13465 Berlin (DE)
(72) Erfinder: Siebold, Dagmar, 13465 Berlin (DE)
(74) Vertreter: Kayser, Christoph

(56) Entgegenhaltungen:
- EP-A1- 3 017 797
- RU-U1- 184 501
- US-A1- 2007 273 124

## Beschreibung

Die vorliegende Erfindung betrifft ein Sitz- und Stehmöbel zur Unterstützung der Bewegung einer Person mit Muskelhypotonie, Ataxie und/oder spastischer Cerebralparese (CP), mit einer Sitzfläche, einer sich nach oben erstreckenden Rückeneinrichtung, einer ersten Seiteneinrichtung, einer zweiten Seiteneinrichtung, einer sich nach unten in Richtung Boden erstreckenden Standeinrichtung, wobei die erste Seiteneinrichtung einen ersten Standbereich der Standeinrichtung und die zweite Seiteneinrichtung einen zweiten Standbereich der Standeinrichtung umfassen, und mit einer Verbindungseinrichtung, wobei die Verbindungseinrichtung die erste Seiteneinrichtung und die zweite Seiteneinrichtung verbindet und die Rückeneinrichtung, die erste und zweite Seiteneinrichtung und die Verbindungseinrichtung einen ersten Bewegungsbereich oberhalb der Sitzfläche begrenzen, wobei die Sitzfläche, die erste Seiteneinrichtung, die zweite Seiteneinrichtung und die Verbindungseinrichtung einen zweiten Bewegungsbereich vor der Sitzfläche begrenzen und die Verbindungseinrichtung im zweiten Bewegungsbereich als Kniestütze ausgebildet ist und die Standeinrichtung eine Bodenplatte umfasst, die sich von der ersten Seiteneinrichtung, der zweiten Seiteneinrichtung und der Rückeneinrichtung nach außen erstreckt.

Eine solche Vorrichtung ist aus EP 3 017 797 A1 und auch aus US 2007/0273124 A1 bekannt. Sitzmöbel sind grundsätzlich geeignet, Personen das Sitzen zu erleichtern. Stehmöbel sind wiederum grundsätzlich geeignet, Personen das Stehen zu erleichtern. Für Personen aber, die an einer Muskelhypotonie, Ataxie und/oder spastischen Cerebralparese leiden, hilft ein solches Sitzmöbel oder Stehmöbel nicht dabei, eine Bewegung aus einer Sitzposition in eine Stehposition oder umgekehrt zu unterstützen. Dieses Problem tritt sowohl bei älteren Menschen mit altersbedingter Muskelschwäche als auch bei Kindern mit Muskelhypotonie, Ataxie und/oder spastischer Cerebralparese auf.

Die vorliegende Erfindung ist insbesondere für Kinder mit den vorgenannten Beeinträchtigungen gedacht, kann aber bei allen Menschen mit diesen Beeinträchtigungen zum Einsatz kommen. Personen mit einer Muskelschwäche, Ataxie und/oder spastische Cerebralparese fällt das freie Aufstehen und Hinsetzen schwer, und es besteht bei den damit verbundenen Bewegungsabläufen immer eine Sturzgefahr. Bei Kindern mit Muskelhypotonie, Ataxie und/oder spastischer Cerebralparese besteht darüber hinaus auch im Sitzen und beim Stehen die Gefahr, das Gleichgewicht zu verlieren. Mit herkömmlichen Sitzmöbeln oder Stehmöbeln ist es weder möglich das Aufstehen und Hinsetzen einer Person zu unterstützen, so dass dieser die Bewegung in die eine oder in die andere Richtung nicht nur leichter fällt, sondern die Bewegung auch leichter und kontrollierter ausgeführt werden kann. Die Sitz- und Stehmöbel aus dem Stand dem oben genannten Stand der Technik weisen jeweils eine Bodenplatte auf. Eine solche Bodenplatte stellt keinen natürlichen Untergrund dar und ist daher ungeeignet, eine solche Möbeleinrichtung zu Trainingszwecken auf natürlichem Untergrund zu verwenden. Für das Training mit Kindern, die an Muskelhypotonie, Ataxie und/oder spastischer Cerebralparese leiden, ist aber das Training auf natürlichem Untergrund sehr wichtig, um einen Leistungsfortschritt beim Aufstehen und Hinsetzen zu erzielen.

Die Aufgabe der vorliegenden Erfindung ist daher, ein Sitz- und Stehmöbel der eingangs genannten Gattung derart weiterzubilden, dass dieses die Bewegung einer Person zwischen einer Sitzposition und einer Stehposition auf einem natürlichen oder nur möbelfreien Untergrund unterstützt.

Die Aufgabe wird erfindungsgemäß dadurch gelöst, dass die Bodenplatte einen U-förmigen Ausschnitt aufweist, in welchen die erste Seiteneinrichtung und die zweite Seiteneinrichtung passgenau eingefügt sind, derart, dass sich unterhalb der Sitzfläche keine Bodenplatte befindet. Mit der vorliegenden Erfindung ist es möglich, dass eine Person mit Muskelhypotonie, Ataxie und/oder spastischer Cerebralparese, zum Beispiel ein Kind, auf der Sitzfläche des Sitzmöbels sitzen kann und die erste und die zweite Seiteneinrichtung verhindern, dass das Kind seitlich von der Sitzfläche fallen kann, wenn dieses das Gleichgewicht verliert. Ebenso sichert die Verbindungseinrichtung das Kind nach vorne ab. Zudem begrenzt die Verbindungseinrichtung einen zweiten Bewegungsbereich derart, dass das Kind beim Aufstehen mit seinen Knien an die Verbindungseinrichtung stößt, so dass diese als Kniestütze dient und verhindert, dass das Kind nach vorne fällt. Die Verbindungseinrichtung stellt im zweiten Bewegungsbereich ein Widerlager zur Verfügung für das Knie des Kindes, so dass sich dieses mit Unterstützung der Verbindungseinrichtung nach oben in eine Stehposition oder nach unten in eine Sitzposition bewegen kann, während dieses auf einem natürlichen oder nur möbelfreien, zum Beispiel häuslichen Untergrund steht.

Ein weiterer Vorteil der vorliegenden Erfindung ist, dass die erste Seiteneinrichtung einen ersten Standbereich der Standeinrichtung und die zweite Seiteneinrichtung einen zweiten Standbereich der Standeinrichtung umfassen. Dadurch sind der erste und zweite Standbereich jeweils als Teil der ersten bzw. zweiten Seiteneinrichtung ausgebildet und können mit der Sitzfläche und der Rückeneinrichtung stuhlartig verbunden werden.

Ein weiterer Vorteil der vorliegenden Erfindung ist, dass die Verbindungseinrichtung ein erstes Verbindungselement zur Begrenzung des ersten Bewegungsbereichs und ein zweites Verbindungselement zur Begrenzung des zweiten Bewegungsbereichs aufweist. Durch diese Konstruktion kann das Sitz- und Stehmöbel "offener" ausgebildet werden. So kann zum Beispiel zwischen dem ersten Verbindungselement und dem zweiten Verbindungselement ein freier, durchsichtiger Bereich verbleiben, durch den von außen die Sitzposition des Kindes auf der Sitzfläche beobachtet werden kann.

Es ist auch ein Vorteil der vorliegenden Erfindung, dass das zweite Verbindungselement ein Flächenelement ist, welches sich mit einer Hauptfläche im Wesentlichen parallel zu der Rückeneinrichtung erstreckt. Dadurch wird sichergestellt, dass der Bereich, in welchem das zweite Verbindungselement als Kniestütze einen Stützbereich zur Verfügung stellt, größer ist. Das ist dann besonders günstig, wenn die Sitzfläche höhenverstellbar ist.

Ein weiterer Vorteil der vorliegenden Erfindung ist auch, dass die Hauptfläche ein mittleres Drittel in der parallelen Erstreckungsrichtung aufweist, mit welchem die Hauptfläche den zweiten Bewegungsbereich zwischen der Sitzfläche und der Hauptfläche begrenzt. Dadurch ist sichergestellt, dass das zweite Flächenelement nicht nur bei unterschiedlicher Sitzhöhe als Kniestütze dienen kann, sondern auch dann, wenn unterschiedlich groß gewachsene Kinder auf der Sitzfläche in gleicher Sitzhöhe Platz nehmen. Die flächenmäßige Ausbildung des zweiten Verbindungselements oder der Verbindungseinrichtung als Ganzes liefert einen größeren Nutzungsbereich bei unterschiedlichen Nutzungsbedingungen, das heißt bei unterschiedlicher Sitzhöhe und/oder unterschiedlicher Körpergröße.

Es ist auch von Vorteil, dass die Verbindungseinrichtung eine Spielfläche umfasst, die sich im Wesentlichen parallel zu der Sitzfläche erstreckt. Eine solche Spielfläche ermöglicht dem Kind, in einer sitzenden Position oder in einer stehenden Position eine Motivation zur Bewegung seiner Arme zu finden.

Ein weiterer Vorteil der vorliegenden Erfindung ist auch, dass die Spielfläche an der ersten Seiteneinrichtung und der zweiten Seiteneinrichtung höhenverstellbar angebracht ist. Durch die Höhenverstellbarkeit der Spielfläche ist eine Anpassung an die Körpergröße des Kindes möglich.

Ein weiterer Vorteil der vorliegenden Erfindung ist auch, dass das erste Verbindungselement eine Spielfläche umfasst, die sich im Wesentlichen parallel zu der Sitzfläche erstreckt. Es ist günstig, dass sich die Spielfläche an dem oberen, ersten Verbindungselement befindet und andererseits ein oberes Tablett als Spielfläche bildet, die gleichzeitig eine Barriere für das Kind darstellt, die verhindert, dass das Kind nach vorne aus dem Sitz- und Stehmöbel fällt, wenn dieses das Gleichgewicht verliert.

Ein weiterer Vorteil der vorliegenden Erfindung ist auch, dass die Standeinrichtung eine Bodenplatte umfasst. Die Bodenplatte erhöht die Standsicherheit der Standeinrichtung und damit des Sitz- und Stehmöbels.

So ist es auch von Vorteil, dass sich die Bodenplatte von der ersten Seiteneinrichtung, der zweiten Seiteneinrichtung und der Rückeneinrichtung nach außen erstreckt. Diese flächenmäßige Erweiterung der durch die Seiteneinrichtungen gebildeten Standflächen erhöht die Standsicherheit zusätzlich.

Es ist auch ein Vorteil der vorliegenden Erfindung, dass die Rückeneinrichtung eine Rückseite aufweist, an der ein Galgenträger angebracht ist. Ein solcher Galgenträger erstreckt sich in vorteilhafter Weise über den ersten Bewegungsbereich und ist dort vorzugsweise u-förmig als Rundschiene ausgebildet. An eine solche Rundschiene können Gegenstände angehängt werden, die das Kind benötigt. Die Rundschiene dient auch dazu, dem Kind beim Stehen eine weitere Haltemöglichkeit zur Verfügung zu stellen.

Weitere Vorteile ergeben sich aus den weiteren Merkmalen der Unteransprüche. Insgesamt dient das Sitz- und Stehmöbel auch dazu, dem Kind einen sicheren Bewegungsraum zur Verfügung zu stellen, in welchem dieses motiviert wird, sich relativ gefahrlos zu bewegen und dadurch seine Mobilität zu verbessern.

Eine Ausführungsform der vorliegenden Erfindung wird im Folgenden anhand der Zeichnungen näher beschrieben. Es zeigen:
- Fig. 1: ein Sitz- und Stehmöbel gemäß vorliegender Erfindung in einer perspektivischen Darstellung von schräg oben;
- Fig. 2: eine schematische Darstellung des Sitzmöbels aus Fig. 1 in einer Seitenansicht ohne Galgenträger und in einer Art Schnittdarstellung; und

In Fig. 1 ist schematisch und in Perspektive ein Sitz- und Stehmöbel 1 dargestellt. Das Sitz- und Stehmöbel 1 soll die Bewegung einer Person mit Muskelhypotonie, Ataxie und/oder spastischer Cerebralparese aus einer Sitzposition in eine Stehposition oder aus einer Stehposition in eine Sitzposition unterstützen und der Person beim Sitzen und beim Stehen ein sicheres Nahumfeld bereitstellen. Zu diesem Zweck umfasst das Sitz- und Stehmöbel 1 eine Sitzfläche 3, eine erste Seiteneinrichtung 5.1, eine zweite Seiteneinrichtung 5.2, eine Rückeneinrichtung 7, eine Standeinrichtung 9 und eine Verbindungseinrichtung 11.

Die Sitzfläche 3 ist zwischen der ersten Seiteneinrichtung 5.1 und der zweiten Seiteneinrichtung 5.2 höhenverstellbar angebracht. In der vorliegenden Ausführungsform ist die Sitzfläche 3 horizontal ausgerichtet. In anderen Ausführungsformen kann die Sitzfläche 3 über eine Stelleinrichtung (nicht dargestellt) aber auch in ihrer Ausrichtung verstellbar sein, so dass diese in einer Sitzposition in Richtung der Verbindungseinrichtung 11 geneigt ist.

Die Höhenverstellung kann auf beliebige Art und Weise technisch bereitgestellt werden. In der einfachsten Form umfassen die erste Seiteneinrichtung 5.1 und die zweite Seiteneinrichtung 5.2 Auflageelemente (nicht dargestellt) in unterschiedlichen Höhen. In anderen Ausführungsformen können aber auch aufwendigere technische Einrichtungen vorgesehen sein, zum Beispiel die vorgenannte Stelleinrichtung, um die Sitzhöhe schrittweise oder stufenlos zu verstellen.

In der in Fig. 1 dargestellten Ausführungsform umfasst die erste Seiteneinrichtung 5.1 sowie auch die zweite Seiteneinrichtung 5.2 jeweils ein erstes Flächenelement 5.3 bzw. zweites Flächenelement 5.4, das sich an den Seiten der Sitzfläche 3 entlang der Rückeneinrichtung 7 weit nach oben erstreckt, so dass an einer Oberkante 5.5 des jeweiligen ersten und/oder zweiten Seitenelements 5.1, 5.2 zum Beispiel Armlehnen (nicht dargestellt) ausgebildet sein können. Die Rückeneinrichtung 7 erstreckt sich über die Oberkante 5.5 nach oben. In der vorliegenden Ausführungsform erstreckt sich die Rückeneinrichtung 7 in eine Kopfhöhe einer sitzenden Person, so dass der Hinterkopf der sitzenden Person an einem Kopfbereich 7.1 der Rückeneinrichtung 7 abgestützt werden kann.

In der vorliegenden Ausführungsform ist die Verbindungseinrichtung 11 zweiteilig ausgebildet. In anderen Ausführungsformen kann die Verbindungseinrichtung 11 auch einteilig ausgebildet sein und in der einteiligen Ausbildung eine Spielfläche 13 umfassen, die als oberer Abschluss der einteiligen Verbindungseinrichtung 11 eine Barriere zwischen der ersten Seiteneinrichtung 5.1 und der zweiten Seiteneinrichtung 5.2 bildet, um die Person bzw. das Kind davor zu schützen, nach vorne zu fallen.

Die erste Seiteneinrichtung 5.1, die zweite Seiteneinrichtung 5.2, die Rückeneinrichtung 7 und die Verbindungseinrichtung 11 begrenzen sowohl in der einteiligen als auch in der dargestellten zweiteiligen Ausführungsform einen ersten Bewegungsbereich 15. Die Spielfläche 13 umfasst in der dargestellten Ausführungsform eine erste äußere Längskante 13.1 und eine zweite innere Längskante 13.2. Die erste und zweite Längskanten 13.1, 13.2 sind aber optional. In anderen Ausführungsformen kann auch nur eine äußere oder eine innere Längskante vorgesehen sein oder die Längskanten können ganz entfallen. Sie dienen dazu, die auf der Spielfläche vorhanden Gegenstände daran zu hindern, von der Spielfläche 13 herunterzufallen.

In der in Fig. 1 dargestellten Ausführungsform ist die Verbindungseinrichtung 11 zweiteilig ausgebildet und umfasst ein erstes Verbindungselement 11.1 und ein zweites Verbindungselement 11.2. Das erste Verbindungselement 11.1 umfasst die Spielfläche 13 mit der ersten und/oder zweiten Längskante 13.1, 13.2, während das zweite Verbindungselement 11.2 als ein Flächenelement ausgebildet ist, das sich im Wesentlichen parallel zur Rückeneinrichtung 7 erstreckt und in einem vertikalen Abstand zu dem ersten Flächenelement 11.1 zwischen der ersten Seiteneinrichtung 5.1 und der zweiten Seiteneinrichtung 5.2 angeordnet ist. In der vorliegenden Ausführungsform ist das zweite Verbindungselement 11.2 fest angebracht. In anderen Ausführungsformen kann das zweite Verbindungselement 11.2 zu Reinigungszwecken oder aus anderen Gründen auch lösbar, zum Beispiel schwenkbar, an dem ersten und zweiten Seitenteil 5.1 bzw. 5.2 angebracht sein.

Die Standeinrichtung 9 umfasst einen ersten Standbereich 9.1 der ersten Seiteneinrichtung 5.1 und einen zweiten Seitenbereich 9.3 der zweiten Seiteneinrichtung 5.2 unterhalb des zweiten Verbindungselements 11.2, sowie eine Bodenplatte 9.2. Die Bodenplatte 9.2 erstreckt sich von der ersten Seiteneinrichtung 5.1 und der zweiten Seiteneinrichtung 5.2 nach außen und vergrößert eine Standfläche des Sitz- und/oder Stehmöbels 1. In der in Fig. 1 dargestellten Ausführungsform hat die Bodenplatte 9.2 einen U-förmigen Ausschnitt 9.4, in welchen die erste Seiteneinrichtung 5.1 und die zweite Seiteneinrichtung 5.2 passgenau eingefügt sind. Dadurch befindet sich unterhalb der Sitzfläche 3 keine Bodenplatte 9.2.

An einer Rückwand 7.2 der Rückeneinrichtung 7 ist ein Galgenträger 17 angebracht, der entweder eine feste Höhe aufweist oder höhenverstellbar ausgebildet sein kann. Der Galgenträger 17 ist als eine sich U-förmig über den ersten Bewegungsbereich 15 erstreckende Rundschiene ausgebildet.

Zwischen der Verbindungseinrichtung 11 in der einteiligen Ausführungsform oder dem zweiten Verbindungselement 11.2 der dargestellten zweiteiligen Ausführungsform und der Sitzfläche 3 ergibt sich ein zweiter Bewegungsbereich 19, der seitlich durch die erste Seiteneinrichtung 5.1 und die zweite Seiteneinrichtung 5.2 begrenzt ist und in Fig. 2 gut zu sehen ist. Die Verbindungseinrichtung 11 in der einteiligen Ausführungsform oder das zweite Verbindungselement 11.2 in der dargestellten einteiligen Ausführungsform weist an einer der Sitzfläche 3 zugewandten Innenseite eine Kniestütze 11.3 (siehe Fig. 2). Die Ausbildung der Kniestütze 11.3 kann unterschiedlich ausfallen. In der einfachsten Form, wie in Fig. 2 dargestellt, bildet die glatte Innenseite des zweiten Verbindungselements 11.2 die Kniestütze 11.3. In anderen Ausführungsformen kann die Innenwand der einteiligen Verbindungseinrichtung 11 oder des zweiten Verbindungselements 11.2 ergonomisch an das Knie eines Menschen angepasst sein, so dass die Funktion als Kniestütze optimiert wird.

In Fig. 2 ist schematisch eine Seitenansicht in der Art eines in der Schnittdarstellung erfindungsgemäßen Sitz- und Stehmöbels 1 zu sehen. In Fig. 2 fehlt der Galgenträger 15 und die innere Längskante 13.2. Aus der seitlichen Darstellung ist die Zuordnung der einzelnen Bauteile gut zu entnehmen. Die Sitzfläche 3 und ein mittleres Drittel einer Hauptfläche des zweiten Verbindungselements 11.2 begrenzen den zweiten Bewegungsbereich 19. In der einteiligen Ausführungsform der Verbindungseinrichtung 11 ist der Bereich des mittleren Drittels der Hauptfläche der Bereich der Innenwand der Verbindungseinrichtung 11, der sich parallel zu einem Verstellbereich der Sitzhöhe der Sitzfläche 3 erstreckt, derart, dass sich die Person beim Aufstehen oder Hinsetzen mit ihren Knien an diesem als Kniestütze vorgesehenen Bereich abstützen und dadurch die Aufwärts- oder Abwärtsbewegung sicher durchführen kann.

Der erste Bewegungsbereich 15 ist im Wesentlichen oberhalb der Sitzfläche 3 ausgebildet und erstreckt sich wenigstens über deren ganze Fläche. Der zweite Bewegungsbereich 19 ist unterhalb der Spielfläche 13 ausgebildet und erstreckt sich wenigstens über deren ganze Fläche. Dadurch wird eine stehende Person zwischen der Spielfläche 13 einerseits und der Sitzfläche 3 andererseits eingeklemmt. Bei einer Abwärtsbewegung beugen sich dann die Knie nach vorne und stoßen gegen die Kniestütze 11.3, bis die Person sicher auf der Sitzfläche 3 sitzt. Umgekehrt kann die Person ihre Knie bei der Aufwärtsbewegung an der Kniestütze 11.3 abstützen bis die Person sicher "eingeklemmt" zwischen der Spielfläche 13 und der Sitzfläche 3 zu stehen kommt.

In der Praxis kann das Sitz- und Stehmöbel 1 gut gepolstert und auch an individuelle Bedürfnisse angepasst sein. So dient die Rundschiene auch dazu, Gegenstände anzuhängen. Insbesondere dient die Rundschiene aber auch dazu, mit der Hilfe von Aufhängungen das Körpergewicht eines Kindes zu reduzieren und beim Seitwärtslaufen das Umfallen des Kindes zu verhindern.

In einer Variante ist das Sitz- und Stehmöbel 1 als Bank zum Erlernen des Seitwärtslaufens dargestellt.

### Bezugszeichenliste

- 1: Sitz- und Stehmöbel
- 3: Sitzfläche
- 5.1: erste Seiteneinrichtung
- 5.2: zweite Seiteneinrichtung
- 5.3: erstes Flächenelement
- 5.4: zweites Flächenelement
- 5.5: Oberkante
- 7: Rückeneinrichtung
- 7.1: Kopfbereich
- 7.2: Rückwand
- 9: Standeinrichtung
- 9.1: erster Standbereich
- 9.2: zweiter Standbereich
- 9.3: Bodenplatte
- 9.4: U-förmige Ausnehmung
- 11: Verbindungseinrichtung
- 11.1: ersten Verbindungselement
- 11.2: zweites Verbindungselement
- 11.3: Kniestütze
- 13: Spielfläche
- 13.1: äußere Längskante
- 13.2: innere Längskante
- 15: erster Bewegungsbereich
- 17: Galgenträger
- 19: zweiter Bewegungsbereich

## Patentansprüche

1. Sitz- und Stehmöbel (1) zur Unterstützung der Bewegung einer Person mit Muskelhypotonie, Ataxie und/oder spastischer Cerebralparese, mit einer Sitzfläche (3), einer sich nach oben erstreckenden Rückeneinrichtung (7; 7.1), einer ersten Seiteneinrichtung (5.1), einer zweiten Seiteneinrichtung (5.2), einer sich nach unten in Richtung Boden erstreckenden Standeinrichtung (9; 9.1, 9.2), wobei die erste Seiteneinrichtung (5.1) einen ersten Standbereich (9.1) der Standeinrichtung (9) und die zweite Seiteneinrichtung (5.2) einen zweiten Standbereich (9.3) der Standeinrichtung (9) umfassen, und mit einer Verbindungseinrichtung (11; 11.1, 11.2), wobei die Verbindungseinrichtung (11; 11.1, 11.2), die erste Seiteneinrichtung (5.1) und die zweite Seiteneinrichtung (5.2) verbindet und die Rückeneinrichtung (7; 7.1), die erste und zweite Seiteneinrichtung (5.1; 5.2) und die Verbindungseinrichtung (11; 11.1, 11.2) einen ersten Bewegungsbereich (15) oberhalb der Sitzfläche (3) begrenzen,
wobei die Sitzfläche (3), die erste Seiteneinrichtung (5.1), die zweite Seiteneinrichtung (5.2) und die Verbindungseinrichtung (11; 11.1, 11.2) einen zweiten Bewegungsbereich (19) vor der Sitzfläche (3) begrenzen und die Verbindungseinrichtung (11; 11.1, 11.2) im zweiten Bewegungsbereich (19) als Kniestütze (11.3) ausgebildet ist und die Standeinrichtung (9; 9.1, 9.2, 9.3, 9.4) eine Bodenplatte (9.3) umfasst, die sich von der ersten Seiteneinrichtung (5.1), der zweiten Seiteneinrichtung (5.2) und der Rückeneinrichtung (7) nach außen erstreckt, **dadurch gekennzeichnet dass** die Bodenplatte (9.3) einen U-förmigen Ausschnitt (9.4) aufweist, in welchen die erste Seiteneinrichtung (5.1) und die zweite Seiteneinrichtung (5.2) passgenau eingefügt sind, derart, dass sich unterhalb der Sitzfläche (3) keine Bodenplatte (9.3) befindet.

2. Sitz- und Stehmöbel (1) nach Anspruch 1,
**dadurch gekennzeichnet,**
**dass** die Verbindungseinrichtung (11; 11.1, 11.2) ein erstes Verbindungselement (11.1) zur Begrenzung des ersten Bewegungsbereichs (15) und ein zweites Verbindungselement (11.2) zur Begrenzung des zweiten Bewegungsbereichs (19) aufweist, wobei das zweite Verbindungselement (11.2) die Kniestütze (11.3) bildet.

3. Sitz- und Stehmöbel (1) nach Anspruch 2,
**dadurch gekennzeichnet,**
**dass** das zweite Verbindungselement (11.2) ein Flächenelement ist, welches sich mit einer Hauptfläche im Wesentlichen parallel zu der Rückeneinrichtung (7) erstreckt.

4. Sitz- und Stehmöbel (1) nach Anspruch 3,
**dadurch gekennzeichnet,**
**dass** die Hauptfläche ein mittleres Drittel in der parallelen Erstreckungsrichtung aufweist, das die Kniestütze (11.3) bildet.

5. Sitz- und Stehmöbel (1) nach einem der vorstehenden Ansprüche,
**dadurch gekennzeichnet,**
**dass** die Verbindungseinrichtung (11; 11.1, 11.2) eine Spielfläche (13) umfasst, die sich im Wesentlichen parallel zu der Sitzfläche (3) erstreckt.

6. Sitz- und Stehmöbel (1) nach Anspruch 5,
**dadurch gekennzeichnet,**
**dass** die Spielfläche (13) an der ersten Seiteneinrichtung (5.1) und der zweiten Seiteneinrichtung (5.2) höhenverstellbar angebracht ist.

7. Sitz- und Stehmöbel (1) nach einem der Ansprüche 2 bis 4,
**dadurch gekennzeichnet,**
**dass** das erste Verbindungselement (11.1) eine Spielfläche (13) umfasst, die sich im Wesentlichen parallel zu der Sitzfläche (3) erstreckt.

8. Sitz- und Stehmöbel (1) nach Anspruch 7,
**dadurch gekennzeichnet,**
**dass** die Spielfläche (13) an der ersten Seiteneinrichtung (5.1) und der zweiten Seiteneinrichtung (5.2) höhenverstellbar angebracht ist.

9. Sitz- und Stehmöbel (1) nach einem der vorstehenden Ansprüche,
**dadurch gekennzeichnet,**
**dass** die Rückeneinrichtung (7) eine Rückwand (7.2) aufweist, an der ein Galgenträger (17) angebracht ist.

10. Sitz- und Stehmöbel (1) nach einem der vorstehenden Ansprüche,
**dadurch gekennzeichnet,**
**dass** der Galgenträger (17) eine sich U-förmig über den ersten Bewegungsbereich (15) erstreckende Rundschiene ist.

11. Sitz- und Stehmöbel (1) nach einem der Ansprüche 5 bis 10,
**dadurch gekennzeichnet,**
**dass** die Spielfläche (13) wenigstens eine erste oder zweite Längskante (13.1; 13.2) aufweist.

12. Sitz- und Stehmöbel (1) nach einem der vorstehenden Ansprüche,
**dadurch gekennzeichnet,**
**dass** die Sitzfläche (3) höhenverstellbar an der ersten Seiteneinrichtung (5.1) und der zweiten Seiteneinrichtung (5.2) und/oder der Rückeneinrichtung (7) angebracht ist.

## Claims

1. Seating and standing furniture (1) for supporting the movement of a person with muscle hypotonia, ataxia and/or spastic cerebral palsy, with a seat surface (3), an upwardly extending backrest (7; 7.1), a first side support (5.1), a second side support (5.2), a standing support extending downwardly toward the floor (9; 9.1, 9.2) extending downwards towards the floor, wherein the first side device (5.1) comprises a first standing area (9.1) of the standing device (9) and the second side device (5.2) comprises a second standing area (9.3) of the standing device (9), and with a connecting device (11; 11.1, 11.2), wherein the connecting device (11; 11.1, 11.2) connects the first side device (5.1) and the second side device (5.2) and the back device (7; 7.1), the first and second side devices (5.1; 5.2) and the connecting device (11; 11.1, 11.2) delimit a first range of movement (15) above the seat surface (3),
wherein the seat surface (3), the first side device (5.1), the second side device (5.2) and the connecting device (11; 11.1, 11.2) delimit a second movement area (19) in front of the seat surface (3), and the connecting device (11; 11.1, 11.2) is designed as a knee support (11.3) in the second movement area (19), and the standing device (9; 9.1, 9.2, 9.3, 9.4) comprises a base plate (9.3) which extends outwards from the first side device (5.1), the second side device (5.2) and the back device (7),
**characterised in that** the base plate (9.3) has a U-shaped cut-out (9.4) into which the first side device (5.1) and the second side device (5.2) are inserted to fit precisely, such that there is no base plate (9.3) below the seat surface (3).

2. Seating and standing furniture (1) according to claim 1,
**characterised**
**in that** the connecting device (11; 11.1, 11.2) comprises a first connecting element (11.1) for limiting the first range of movement (15) and a second connecting element (11.2) for limiting the second range of movement (19), wherein the second connecting element (11.2) forms the knee support (11.3).

3. Seating and standing furniture (1) according to claim 2,
**characterised in**
**that** the second connecting element (11.2) is a surface element which extends with a main surface substantially parallel to the backrest (7).

4. Seating and standing furniture (1) according to claim 3,
**characterised in**
**that** the main surface has a middle third in the parallel direction of extension, which forms the knee support (11.3).

5. Seating and standing furniture (1) according to one of the preceding claims,
**characterised in**
**that** the connecting device (11; 11.1, 11.2) comprises a play surface (13) which extends substantially parallel to the seat surface (3).

6. Seating and standing furniture (1) according to claim 5,
**characterised in**
**that** the play surface (13) is attached to the first side device (5.1) and the second side ) device (5.2) in a height-adjustable manner.

7. Seating and standing furniture (1) according to any one of claims 2 to 4,
**characterised in**
**that** the first connecting element (11.1) comprises a play surface (13) that extends substantially parallel to the seat surface (3).

8. Seating and standing furniture (1) according to claim 7,
**characterised in**
**that** the play surface (13) is attached to the first side device (5.1) and the second side device (5.2) in a height-adjustable manner.

9. Seating and standing furniture (1) according to one of the preceding claims,
**characterised in**
**that** the backrest device (7) has a back wall (7.2) to which a gallows support (17) is attached.

10. Seating and standing furniture (1) according to one of the preceding claims,
**characterised in**
**that** the gallows support (17) is a round rail extending in a U-shape over the first movement area (15).

11. Seating and standing furniture (1) according to one of claims 5 to 10,
**characterised in**
**that** the play surface (13) has at least a first or second longitudinal edge (13.1; 13.2).

12. Seating and standing furniture (1) according to one of the preceding claims,
**characterised in**
**that** the seat surface (3) is height-adjustable and attached to the first side device (5.1) and the second side device (5.2) and/or the back device (7).

## Revendications

1. Meuble pour s'asseoir et se tenir debout (1) destiné à faciliter les mouvements d'une personne souffrant d'hypotonie musculaire, d'ataxie et/ou de paralysie cérébrale spastique, comprenant une assise (3), un dispositif dorsal (7 ; 7.1) s'étendant vers le haut, un premier dispositif latéral (5.1), un deuxième dispositif latéral (5.2), un dispositif de station debout (9 ; 9.1, 9.2) s'étendant vers le bas en direction du sol (9 ; 9.1, 9.2), le premier dispositif latéral (5.1) comprenant une première zone d'appui (9.1) du dispositif d'appui (9) et le deuxième dispositif latéral (5.2) comprenant une deuxième zone d'appui (9.3) du dispositif d'appui (9), et avec un dispositif de liaison (11 ; 11.1, 11.2), le dispositif de liaison (11 ; 11.1, 11.2) reliant le premier dispositif latéral (5.1) et le deuxième dispositif latéral (5.2) et le dispositif dorsal (7 ; 7.1), les premier et deuxième dispositifs latéraux (5.1 ; 5.2) et le dispositif de liaison (11 ; 11.1, 11.2) délimitent une première zone de mouvement (15) au-dessus de la surface d'assise (3), la surface d'assise (3), le premier dispositif latéral (5.1), le deuxième dispositif latéral (5.2) et le dispositif de liaison (11 ; 11.1, 11.2) délimitent une deuxième zone de mouvement (19) devant la surface d'assise (3) et le dispositif de liaison (11 ; 11.1, 11.2) est conçu dans la deuxième zone de mouvement (19) comme un soutien de genoux (11.3) et le dispositif de station debout (9 ; 9.1, 9.2, 9.3, 9.4) comprend une plaque de fond (9.3) qui s'étend vers l'extérieur à partir du premier dispositif latéral (5.1), du deuxième dispositif latéral (5.2) et du dispositif dorsal (7), caractérisé en ce la plaque de fond (9.3) présente une découpe en forme de U (9.4) dans laquelle le premier dispositif latéral (5.1) et le deuxième dispositif latéral (5.2) s'insèrent parfaitement, de telle sorte qu'il n'y a pas de plaque de fond (9.3) sous la surface d'assise (3).

2. Meuble pour s'asseoir et se tenir debout (1) selon la revendication 1,
**caractérisé en ce que** le dispositif de liaison (11; 11.1, 11.2) comprend un premier élément de liaison (11.1) pour limiter la première plage de mouvement (15) et un deuxième élément de liaison (11.2) pour limiter la deuxième plage de mouvement (19), le deuxième élément de liaison (11.2) formant l'appui pour les genoux (11.3).

3. Meuble pour s'asseoir et se tenir debout (1) selon la revendication 2,
**caractérisé en ce que** le deuxième élément de liaison (11.2) est un élément plat qui s'étend avec une surface principale essentiellement parallèle au dispositif dorsal (7).

4. Meuble pour s'asseoir et se tenir debout (1) selon la revendication 3,
**caractérisé en ce que** la surface principale présente un tiers central dans la direction d'extension parallèle, qui forme l'appui pour les genoux (11.3).

5. Meuble pour s'asseoir et se tenir debout (1) selon l'une des revendications précédentes,
**caractérisé en ce que** le dispositif de liaison (11 ; 11.1, 11.2) comprend une surface de jeu (13) qui s'étend essentiellement parallèlement à la surface d'assise (3).

6. Meuble pour s'asseoir et se tenir debout (1) selon la revendication 5,
**caractérisé en ce**
**que** la surface de jeu (13) est montée de manière réglable en hauteur sur le premier dispositif latéral (5.1) et le deuxième dispositif latéral (5.2).

7. Meuble pour s'asseoir et se tenir debout (1) selon l'une des revendications 2 à 4,
**caractérisé en ce que** le premier élément de liaison (11.1) comprend une surface de jeu (13) qui s'étend essentiellement parallèlement à la surface d'assise (3).

8. Meuble pour s'asseoir et se tenir debout (1) selon la revendication 7,
**caractérisé en ce que** la surface de jeu (13) est montée de manière réglable en hauteur sur le premier dispositif latéral (5.1) et le deuxième dispositif latéral (5.2).

9. Meuble pour s'asseoir et se tenir debout (1) selon l'une des revendications précédentes,
**caractérisé en ce que** le dispositif dorsal (7) comporte une paroi arrière (7.2) sur laquelle est fixé un support de potence (17).

10. Meuble pour s'asseoir et se tenir debout (1) selon l'une des revendications précédentes,
**caractérisé en ce que** le support de potence (17) est un rail rond s'étendant en forme de U au-dessus de la première zone de mouvement (15).

11. Meuble pour s'asseoir et se tenir debout (1) selon l'une des revendications 5 à 10,
**caractérisé en ce que** la surface de jeu (13) comporte au moins un premier ou un deuxième bord longitudinal (13.1; 13.2).

12. Meuble pour s'asseoir et se tenir debout (1) selon l'une des revendications précédentes,
**caractérisé en ce que** la surface d'assise (3) est montée de manière réglable en hauteur sur le premier dispositif latéral (5.1) et le deuxième dispositif latéral (5.2) et/ou le dispositif dorsal (7).
